# EUROPÄISCHE PATENTSCHRIFT

(11) **EP 0 671 217 B1**
(45) Veröffentlichungstag und Bekanntmachung des Hinweises auf die Patenterteilung: **29.09.1999**
(21) Anmeldenummer: 94119909.3
(22) Anmeldetag: 16.12.1994
(51) Int. Cl.: B05B 1/34, B05B 1/06, A62C 35/68

(54) **Sprühdüse zur Erzeugung von Sprühnebeln**
Spray nozzle for generating a spray mist
Buse de pulvérisation pour l'obtention d'un brouillard pulvérisé

(30) Priorität: 09.03.1994 DE 4407779
(43) Veröffentlichungstag der Anmeldung: 13.09.1995
(73) Patentinhaber: TOTAL WALTHER GmbH, Feuerschutz und Sicherheit, 51069 Köln (DE)
(72) Erfinder: Schremmer, Ulf, D-06712 Zeitz (DE)
(74) Vertreter: Selting, Günther, Dipl.-Ing.

(56) Entgegenhaltungen:
- DD-C- 116 398
- DE-C- 45 748
- DE-C- 920 117
- FR-A- 669 134
- GB-A- M21 703
- GB-A- 419 541
- GB-A- 2 008 981
- US-A- 1 654 381

## Beschreibung

Die Erfindung betrifft eine Sprühdüse zur Erzeugung von Sprühnebeln im Niederdruckverfahren, insbesondere für die Brandbekämpfung mit stationären Wassernebel-Feuerlöschanlagen, wobei die radial in eine Rohrleitung der Feuerlöschanlage eingebaute Sprühdüse aus einem Gehäuse mit einem darin eingebauten, eine Drallmischkammer bildenden Strömungskörper besteht, der mit einem zapfenförmigen Ende einer Düsenöffnung zugeordnet ist.

Derartige Düsen werden zum Versprühen von Flüssigkeiten verwendet, wobei bezüglich der Flüssigkeitsverteilung ein gleichmäßiges Sprühbild, insbesondere in Feuerlöschanlagen, angestrebt wird. In der Patentschrift DD 116 398 wird eine solche Düse beschrieben, die aus einem Düsenhohlkörper und einem Düseneinsatz mit äußerer Drallnut besteht. Diese Düsen besprühen im wesentlichen einen Kreisring. Die Fläche innerhalb des Kreisringes wird nur gering besprüht. Das heißt, daß sich bei Freisetzung des Wasserstromes aus der Düse durch die Ausbildung von Innenwirbeln im Sprühkegel ein Hohlkegel einstellt. Ein weiterer Nachteil bei der älteren Sprühdüse wird darin gesehen, daß die vorgesehenen Drallkanäle zu Verstopfungen neigen und außerdem der Drallkörper bei der Herstellung hohe Bearbeitungszeiten verursacht.

Der Erfindung liegt die Aufgabe zugrunde eine Sprühdüse zu schaffen, mit der die Nachteile der älteren Sprühdüse vermieden werden und mit der ein Sprühkegel als Vollkegel mit einer intensiveren Innenwirbelbildung erzeugt wird.

Diese Aufgabe wird dadurch gelöst, daß der Strömungskörper an dem der Düsenöffnung entgegensetzten Ende dicht in einer Bohrung des Gehäuses sitzt und zur Düsenöffnung hin mit einem konischen Teil versehen ist, an das sich ein zylindrischer Zapfen anschließt, der in der Düsenöffnung einen Ringspalt bildet, und daß das Gehäuse mit ein oder mehreren tangential und radial geneigten Bohrungen versehen ist, die in der sich zur Düsenöffnung hin im Querschnitt zunächst erweiternden und dann verengenden Drallmischkammer enden.

Mit der erfindungsgemäßen Sprühdüse bildet sich ein Vollkegel aus, wobei die Sprühdüse bezüglich der Flüssigkeitsverteilung ein gleichmäßiges und stabiles Sprühbild über eine Kreisfläche erzeugt. Damit kann die Sprühdüse in einem für Sprühwasser-Feuerlöschanlagen üblichen Druckbereich eingesetzt werden. Die Sprühdüse besitzt eine große und intensive Sprühwirkung in horizontaler und radialer Richtung, bei einem guten Einhausungs- und Tiefenwirkungseffekt. Damit ist eine Anwendung im Zuluftstrom und in der Schwerkraftaufbringung des Wassers zum Brandherd möglich.

Die Ausgestaltung der Sprühdüse mit einem nach außen geführten Strömungskörperzapfen am Düsenaustritt, führt zu einem äußerst stabilen und sauberen Sprühkegel durch eine zusätzliche Stabilisierung und Bündelung des Wasserstromes. Die konstruktive Ausgestaltung der erfindungsgemäßen Sprühdüse führt zu einer geringen Verstopfungsneigung durch größere Düsenaustritts- und Eintrittsflächen.

Ein Ausführungsbeispiel der Erfindung ist in der Zeichnung dargestellt und wird nachfolgend näher beschrieben. Weiterhin wird die Wirkungsweise der Erfindung aufgezeigt und dabei auf weitere erfinderische Merkmale eingegangen.

Es zeigt:
Fig. 1 einen Schnitt durch die Sprühdüse,
Fig. 2 einen Schnitt gemäß Linie A - B in Fig. 1.

Eine Sprühdüse 1 ist in einem Rohr 2 radial eingebaut. Die Sprühdüse 1 besteht aus einem Gehäuse 3 mit einer zylindrischen Innenbohrung 10, in die ein Strömungskörper 4 eingebaut ist. Bei einer Druckbeaufschlagung der sich im Rohr 2 befindlichen Flüssigkeit, z.B. Wasser, fließt es durch Bohrungen 14, die im Gehäuse 3 tangential und radial geneigt angebracht sind in eine Drallmischkammer 8. Der Strömungskörper 4 besteht aus einem konischen Teil 6 und einem zylindrischen Zapfen 7, der mit einer zylindrischen Düsenöffnung 9 einen Ringspalt 15 bildet. Der aus den Bohrungen 14 mit einem Drall und turbulent in die Drallmischkammer 8 eintretende Wasserstrom umströmt den konischen Teil 6 des Strömungskörpers 4. Der Strömungskörper 4 ist im oberen Teil aus einem zylindrischen Teil 5 mit einem Außengewinde 12 gebildet, das in ein Innengewinde 13 der zylindrischen Bohrung 10 des Gehäuses 3 eingeschraubt ist. Durch den in axialer Einbauweise angeordneten Strömungskörper 4 werden die durch die Bohrungen 14 eintretenden turbulenten Wasserstrahlen mit unterschiedlicher tangential-und axial-Geschwindigkeitskomponenten in der Drallmischkammer 8 stabilisiert und über eine konische Bohrung 11 im Bereich des kleinsten Durchmessers 16 des konischen Teils 6 beschleunigt. Der Wasserstrom tritt aus dem Ringspalt 15 über eine kurze Wegstrecke als gebündelter, gedrallter und im Druck erhöhter Strahl aus. In dem Ringspalt 15 wird eine weitere Stabilisierung und Bündelung des aus der Düse austretenden Strahles bewirkt. Nach dieser Strecke kommt es zur Ausbildung eines Sprühkegels, in dem sich innerhalb des Sprühkegelmantels eine Wirbelzone ausbildet. Aufgrund des Ringspaltes 15 ist der durch die Düse freigesetzte Tropfenstrahl charakterisiert durch einen Großtropfen- und einen Feintropfenanteil, wobei der Feintropfenanteil überwiegt. Der Großtropfenanteil dient als Trägermedium für die feinen Tropfen durch die Ausbildung von Schleppwirbeln. Der mit der erfindungsgemäßen Sprühdüse 1 erzeugte Sprühkegel ist ab dem Betriebsdruck der Düse äußerst stabil, auch wenn der Vordurck, d.h. der Druck in der Rohrleitung 2, schwankt. Der Sprühwinkel des austretenden Sprühnebels kann durch eine entsprechende Einstellung der Strömungsgeometrie zwischen 60 ° und 140 ° betragen. Dies wird dadurch erreicht, daß das Verhältnis des Querschnittes der Bohrungen 14 zum größten Ringquerschnitt der Drallmischkammer 8 in einem Bereich von 1 : 2 bis 1 : 10 liegt, und daß das Verhältnis des Querschnittes der Bohrungen 14 zum Querschnitt des Ringspaltes 15 im Bereich von 1 : 1,5 bis 1 : 5 liegt. Durch diese Dimensionierung und funktionelle Abstimmung der Drallmischkammer 8 zu der Düseneintrittsöffung (Querschnitt der Bohrungen 14) und der Düsenaustrittsfläche (Ringspalt 15) kann der Strahlverlauf, die Flüssigkeitsverteilung und die Tropfenverteilung beeinflußt werden. Die erfindungsgemäße Strömungsgeometrie gewährleistet einen gleichmäßigen, stabilen und aus feinen Wassertropfen mit einem Großtropfenanteil bestehenden Sprühnebel.

Insbesondere die Ausbildung des Ringspaltes 15 am Düsenaustritt vermeidet einen Hohlkegel des Sprühnebels und Instabilität des Sprühkegels am Düsenaustritt. Durch eine nach innen gerichtete Wirbelbildung des Sprühnebels nach Verlassen der durch den Zapfen 7 gebildeten Stabilisierungsstrecke, ist ein stabiler Vollkegel gewährleistet.

Aufgrund der Einfachheit des Wirkprinzipes am Strömungseintritt der Düsen können größere Tangentialbohrungen 14 bei niedriger Durchflußrate zur Anwendung gebracht werden, weshalb die Verstopfungsneigung dieser Düsen erheblich minimiert ist. Erfindungsgemäß sind die Bohrungen 14 tangential unter einem Winkel α zwischen 15 ° und 45 °, vorzugsweise 30 ° und 40 ° und radial unter einem Winkel β zwischen 5 ° und 40 °, vorzugsweise zwischen 10 ° und 20 ° geneigt angeordnet.

Der Zapfen 7 kann mit seiner unteren Fläche mit der äußeren Kante der Düsenöffnung 9 abschließen oder über das Gehäuse 3 hinausragen. Mit dieser Maßnahme wird erreicht, daß der Sprühkegel nicht an der äußeren Kante der Düsenöffnung 9 abreißt. Um noch feinere Tröpfchen innerhalb des Sprühkegles zu erzeugen, soll der Flüssigkeitsfilm weiter zerrieben werden. Dies kann dadurch erfolgen, daß die Oberflächen des konischen Teiles 6 und des Zapfens 7 sowie die Flächen der Bohrungen 10 und 11 und der Düsenöffnung 9 aufgerauht werden. Eine Aufrauhung kann in üblicher Weise vorgenommen werden.

Die erfindungsgemäße Sprühdüse ist nicht nur in stationären Wassernebel-Feuerlöschanlagen einsetzbar. Sie kann auch zur Niederschlagung und Auswaschung toxischer Rauch- und Brandgase und zum Binden und die Niederschlagung von Stäuben eingesetzt werden.

## Patentansprüche

1. Sprühdüse zur Erzeugung von Sprühnebeln im Niederdruckverfahren, insbesondere für die Brandbekämpfung mit stationären Wassernebel-Feuerlöschanlagen, wobei die radial in einer Rohrleitung (2) der Feuerlöschanlage eingebaute Sprühdüse aus einem Gehäuse (3) mit einem darin eingebauten, eine Drallmischkammer bildenden Strömungskörper (4) besteht, der mit einem zapfenförmigen Ende einer Düsenöffnung (9) zugeordnet ist, dadurch gekennzeichnet, daß der Strömungskörper (4) an dem der Düsenöffnung (9) entgegengesetzten Ende dicht in einer Bohrung (10) des Gehäuses (3) sitzt und zur Düsenöffnung (9) hin mit einem konischen Teil (6) versehen ist, an das sich ein zylindrischer Zapfen (7) anschließt, der in der Düsenöffnung (9) einen Ringspalt (15) bildet und daß das Gehäuse (3) mit ein oder mehreren tangential und radial geneigten Bohrungen (14) versehen ist, die in der sich zur Düsenöffnung (9) hin im Querschnitt zunächst erweiternden und dann verengenden Drallmischkammer (8) enden.

2. Sprühdüse nach Anspruch 1, dadurch gekennzeichnet, daß die Bohrung des Gehäuses (10) zylindrisch ausgebildet ist und im Bereich des kleinsten Durchmessers (16) des konischen Teiles (6) in eine sich zur Düsenöffnung (9) hin verjüngende konische Bohrung (11) mündet, an die sich die zylindrische Düsenöffnung (9) anschließt.

3. Sprühdüse nach den Ansprüchen 1 und 2, dadurch gekennzeichnet, daß der Strömungskörper (4) im oberen Teil aus einem zylindrischen Teil (5) mit einem Außengewinde (12) besteht, daß in ein Innengewinde (13) der zylindrischen Bohrung (10) des Gehäuses (3) einschraubbar ist.

4. Sprühdüse nach Anspruch 1, dadurch gekennzeichnet, daß die geneigten Bohrungen (14) tangential unter einem Winkel α zwischen 15 ° und 45 °, vorzugsweise 30 ° und 40 ° und radial unter einem Winkel β zwischen 5 ° und 40 °, vorzugsweise zwischen 10 ° und 20 ° geneigt sind.

5. Sprühdüse nach einem der Ansprüche 1 bis 4, dadurch gekennzeichnet, daß das Verhältnis des Querschnittes der geneigten Bohrungen (14) zum größten Ringquerschnitt der Drallmischkammer (8) in einem Bereich von 1 : 2 bis 1 : 10 liegt, und daß das Verhältnis des Querschnittes der geneigten Bohrungen (14) zum Querschnitt des Ringspaltes (15) im Bereich von 1 : 1,5 bis 1 : 5 liegt.

6. Sprühdüse nach Anspruch 1, dadurch gekennzeichnet, daß der Zapfen (7) mit seinem unteren Ende mit der äußeren Kante der Düsenöffnung (9) abschließt oder über das Gehäuse (3) hinausragt.

7. Sprühdüse nach einem der Ansprüche 1 bis 6, dadurch gekennzeichnet, daß die Oberflächen des konischen Teiles (6) und des Zapfens (7) sowie die Flächen der Bohrungen (10 und 11) und der Düsenöffnung (9) aufgerauht sind.

## Claims

1. A spray nozzle for the generation of spray mists in the low-pressure method, particularly for fire fighting by means of stationary Water-mist fire-extinguishing equipment, wherein said spray nozzle, radially mounted in a pipe conduit (2) of said fire-extinguishing equipment, comprises a housing (3) accommodating therein a flow body (4) forming a spin mixing chamber and having a conical end associated with to a nozzle orifice (9), characterized in that said flow body (4) at the end opposite to said nozzle orifice (9) is closely seated in a bore (10) of said housing (3) and is provided towards the nozzle orifice (9) with a conical portion (6) joined by a cylindrical tap (7) forming an annular gap (15) in the nozzle orifice (9), and that said housing (3) is provided with one or a plurality of tangentially and radially inclined bores (14) terminating in said spin mixing chamber (8), with the cross section of the spin mixing chamber first widening and then narrowing towards said nozzle orifice (9).

2. The spray nozzle according to claim 1, characterized in that said bore (10) of the housing is cylindrical and in the region of the smallest diameter (16) of said conical portion (6) enters a conical bore (11) tapering towards said nozzle orifice (9) and joined by this cylindrical nozzle orifice (9).

3. The spray nozzle according to claims 1 and 2, characterized in that said the flow body (4) in its upper region comprises a cylindrical portion (5) with an outer thread (12) adapted to be screw-fitted into an inner thread (13) of said cylindrical bore (10) of the housing (3).

4. The spray nozzle according to claim 1, characterized in that said inclined bores (14) are inclined tangentially at an angle α between 15° and 45°, preferably between 30° and 45°, and radially at an angle β between 5° and 40°, preferably between 10° and 20°.

5. The spray nozzle according to any one of claims 1 to 4, characterized in that the ratio between the cross section of said inclined bores (14) and the largest annular cross section of said spin mixing chamber (8) is in the range from 1:2 to 1:10, and that the ratio between the cross section of said inclined bores (14) and the cross section of said annular gap (15) is in the range from 1:1.5 to 1:5.

6. The spray nozzle according to claim 1, characterized in that said tap (7) has its lower end terminating with the outer edge of said nozzle orifice (9) or projecting beyond the housing (3).

7. The spray nozzle according to any one of claims 1 to 6, characterized in that the surfaces of said conical portion (6) and of said tap (7) as well as the faces of said bores (10 and 11) and of said nozzle orifice (9) are roughened.

## Revendications

1. Buse de pulvérisation pour la formation d'un brouillard pulvérisé par un procédé sous basse pression, en particulier pour la lutte contre l'incendie avec des dispositifs fixes d'extinction à eau pulvérisée, dans lesquels la buse de pulvérisation, montée dans le sens radial dans un tube (2) du dispositif d'extinction, comprend un boîtier (3) dans lequel est monté un noyau de circulation du fluide (4) définissant une chambre de brassage tourbillonnaire, dont l'extrémité en forme de bec est associée à un orifice de buse (9), caractérisée en ce que le noyau de circulation du fluide (4) est logé de manière étanche par son extrémité opposée à l'orifice de la buse (9) dans un alésage (10) réalisé dans le boîtier (3) et qu'il est muni d'une partie conique (6) orientée vers l'orifice de la buse (9), partie qui se prolonge par un bec cylindrique (7) qui définit une fente annulaire (15) dans l'orifice de la buse (9), et en ce que le boîtier (3) est muni de plusieurs perçages (14) inclinés tangentiellement et radialement, qui débouchent dans la chambre de brassage tourbillonnaire (8) dont la section s'élargit d'abord et se rétrécit ensuite en direction de l'orifice de la buse (9).

2. Buse de pulvérisation selon la revendication 1, caractérisée en ce que l'alésage (10) réalisé dans le boîtier est de forme cylindrique et, au niveau de la zone de plus petit diamètre (16) de la partie conique (6), débouche dans un alésage (11) conique se rétrécissant en direction de l'orifice de la buse (9), alésage (11) auquel est juxtaposé l'orifice cylindrique (9) de la buse.

3. Buse de pulvérisation selon l'une des revendications 1 et 2, caractérisée en ce que le noyau de circulation du fluide (4) est formé dans sa partie supérieure par une partie cylindrique (5) munie d'un filetage extérieur (12), qui peut être vissé dans un taraudage (13) de l'alésage cylindrique (10) réalisé dans le boitier (3).

4. Buse de pulvérisation selon la revendication 1, caractérisée en ce que les perçages (14) sont inclinés tangentiellement en formant un angle α compris entre 15° et 45°, de préférence entre 30° et 40°, et radialement en formant un angle β compris entre 5° et 40°, de préférence entre 10° et 20°.

5. Buse de pulvérisation selon l'une des revendications 1 à 4, caractérisée en ce que le rapport de la section des perçages inclinés (14) à la plus grande section circulaire de la chambre de brassage tourbillonnaire (8) est compris entre 1:2 et 1:10, et en ce que le rapport de la section des perçages inclinés (14) à la section de la fente annulaire (15) est compris entre 1:1,5 et 1:5.

6. Buse de pulvérisation selon la revendication 1, caractérisée en ce que la face inférieure du bec (7) est située bord à bord avec le bord extérieur de l'orifice de la buse (9) ou s'avance en saillie au-delà du boîtier (3).

7. Buse de pulvérisation selon l'une des revendications 1 à 6, caractérisée en ce que les surfaces de la partie conique (6) et du bec (7), ainsi que les surfaces des alésages (10 et 11) et de l'orifice de la buse (9) sont des surfaces rugueuses.
